# EUROPÄISCHE PATENTSCHRIFT

(11) **EP 0 252 341 B1**
(45) Veröffentlichungstag und Bekanntmachung des Hinweises auf die Patenterteilung: **15.09.1993**
(21) Anmeldenummer: 87108663.3
(22) Anmeldetag: 16.06.1987
(51) Int. Cl.: B04B 3/00

(54) **Kontinuierlich arbeitende Siebzentrifuge mit obenliegendem Antrieb**
Continuously operating sifting centrifuge with an overhead drive
Centrifuge à tamis travaillant en continu avec entraînement par le haut

(30) Priorität: 09.07.1986 DE 3622959
(43) Veröffentlichungstag der Anmeldung: 13.01.1988
(73) Patentinhaber: Dorr-Oliver Deutschland GmbH, D-41488 Grevenbroich (DE)
(72) Erfinder: Fiedler, Bernhard, D-4048 Grevenbroich 1 (DE)
(74) Vertreter: Weber, Dieter, Dr.

(56) Entgegenhaltungen:
- DE-A- 2 948 691
- DE-A- 3 415 519
- DE-B- 1 915 980
- DE-B- 2 025 828
- GB-A- 161 822
- US-A- 1 839 941

## Beschreibung

Die Erfindung betrifft eine kontinuierlich arbeitende Siebzentrifuge, insbesondere Zuckerzentrifuge, mit zwei übereinander angeordneten und miteinander verbundenen, jeweils mit einem Ausfallflansch versehenen Schleudertrommeln, von denen jede mit einer um eine vertikale Achse umlaufenden und angetriebenen Zentrifugenwelle verbunden ist, wobei die beiden Schleudertrommeln in einem gemeinsamen Gehäuse untergebracht, mit Abstand übereinander angeordnet und über ein zentrales Distanzrohr miteinander verbunden sind, das mit seinem oberen Ende an der Unterseite des Trommelbodens der oberen Trommel und mit seinem unteren Ende am Trommelboden der unteren Trommel befestigt ist, wobei dem Ausfallflansch der oberen Schleudertrommel eine Vorrichtung zum Zuführen einer Einmaischflüssigkeit zugeordnet ist und an der unteren Schleudertrommel eine Beschleunigungsvorrichtung vorgesehen ist.

Eine derartige Zentrifuge ist aus der DE-A-34 15 519 bekanntgeworden.

Bei der bekannten Siebzentrifuge sitzt die obere Schleudertrommel auf einer Zentrifugenwelle, die von unten aus angetrieben wird. Über ein zentrales Stützrohr ist die untere Schleudertrommel mit Abstand an der oberen Schleudertrommel befestigt. Für die Überleitung des aus der oberen Schleudertrommel ausgetragenen und eingemaischten Zuckers ist ein Konusblech vorgesehen, mit dem die eingemaischte Füllmasse in die Beschleunigungsvorrichtung der unteren Schleudertrommel eingeführt wird.

Der Erfindung liegt die Aufgabe zugrunde, eine Zentrifuge der eingangs genannten Art zu schaffen, mit der bei geringstem Grundplatzbedarf die Vorschleuderung gegenüber der Nachschleuderung einem größeren oder einem gleichgroßen Trenneffekt unterliegt und in beiden Schleuderstufen das Schleudergut getrennt gewaschen und abgeführt, sowie zwischen der ersten und zweiten Schleuderung ein Einmaischen vorgesehen werden kann. Des weiteren soll erreicht werden, die Unwuchten, die sich aus der unvermeidbaren ungleichen Verteilung der Füllmassen ergeben, soweit wie möglich zu vermeiden und eine Trennung von Grünablauf und Weißablauf zu erreichen.

Diese Aufgabe wird erfindungsgemäß dadurch gelöst, daß die beiden Schleudertrommeln von oben angetrieben sind, daß die obere Schleudertrommel von einem wendelförmigen, ein- oder mehrgängigen, oben offenen Kanal umgeben ist, daß sich im unteren Bereich des Kanals eine Abführleitung anschließt, die über eine lotrechte Leitung in die Beschleunigungsvorrichtung der unteren Schleudertrommel hineinreicht, und daß zwischen dem Trommelmantel der unteren Schleudertrommel und einer im unteren Teil des Zentrifugengehäuses vorgesehenen, die untere Schleudertrommel umgebenden Zylinderwand eine weitere, mit der Zylinderwand einen Ringraum bildende Ringwand vorgesehen ist und der Ringraum mit seiner Abführleitung in Verbindung steht.

Mit der erfindungsgemäßen Siebzentrifuge werden nachstehende Vorteile erzielt:
Der geringe Grundplatzbedarf wird durch die übereinander angeordneten beiden Schleudertrommeln verwirklicht.

Mittels der beiden Schleudertrommeln können unterschiedliche Trenneffekte erzielt und das Schleudergut getrennt gewaschen und abgeführt werden.

Auf einfachste Weise kann zwischen den beiden Schleudertrommeln eine Einmaischung vorgesehen werden.

Aufgrund der von oben angetriebenen und damit selbstzentrierenden Zentrifuge werden unvermeidbare Unwuchten in den beiden Schleudertrommeln selbsttätig ausgeglichen.

Mit der Doppelschleuderung auf engstem Grundflächenplatzbedarf und einer Einmaischstufe zwischen den beiden Schleudertrommeln wird eine einwandfreie Trennung in Grün- und Weißablauf sichergestellt. Beide Abläufe sind auch scharf getrennt abzuführen. Um dies zu erreichen, ist der zusätzliche Ringraum vorgesehen.

Ein weiterer Stand der Technik ist durch die DE-A-19 15 980 und US-A-1 839 941 bekanntgeworden. Dieser Stand der Technik zeigt jeweils nur eine einstufige Zentrifuge mit obenliegendem Antrieb. Es ist kein Hinweis zu entnehmen, eine zweistufige Zentrifuge mit Einmaischstufe zwischen den beiden Schieudertrommeln mit einem oberen Antrieb zu versehen.

Anhand der Zeichnung wird die Erfindung näher erläutert.

In einem Zentrifugengehäuse 1 mit einem Zentrifugendeckel 2 und einem Zentrifugenboden 3 ist eine Zylinderwand 5 vorgesehen zum vom Grünablauf getrennten Auffangen des Weißablaufes. Des weiteren ist am Zentrifugenboden 3 eine Anschlagbuchse 38 vorgesehen, in der die Zentrifugenwelle 9 ohne Führung frei rotiert, die jedoch den Ausschlag der Welle begrenzt, um ein Anschlagen der Trommel zu vermeiden. Am Zentrifugendeckel 2 ist eine bewegliche Luftabdichtung 13 vorgesehen, die den Eintritt von Fremdluft verhindert, jedoch die freie Bewegung der Zentrifugenwelle 9 im Hinblick auf die Selbstzentrierung nicht behindert. Am oberen Ende der Zentrifugenwelle 9 befindet sich ein Pendellager 14 mit darüber angeordnetem Motor 12. An der Zentrifugenwelle 9 ist die obere Schleudertrommel 15 mittels einer Nabe 16 befestigt, an der sich ein Trommelboden 17 mit nach oben konisch erweitertem Trommelmantel 18 befindet. Innerhalb des Trommelmantels 18 ist ein Beschleunigerkegel 19 mit der Nabe 16 verbunden, wobei ein Beschleunigertopf 36 des Beschleunigerkegels 19 von einer Füllvorrichtung 20 aus gefüllt wird. Die Füllmasse gelangt in den unteren Bereich des Trommelmantels 18 und wandert über dessen Innenseite bis zum Ausfallflansch 21, wo der trockengeschleuderte Zucker ausgetragen wird. Eine Waschvorrichtung 22 mit Düsen sprüht eine Waschflüssigkeit auf die wandernde Zuckerschicht, wodurch der Reinheitsgrad des Zuckers erhöht wird. Der abgeschleuderte Muttersirup gelangt in eine Auffangrinne 24 und wird über eine Abführleitung 25 abgeführt. Der abgeschleuderte Zucker gelangt in einen Kanal 4.

Die untere Schleudertrommel 26 ist mittels einer Nabe 39 an der Zentrifugenwelle befestigt, wobei zwischen den beiden Schleudertrommeln ein Distanzrohr 30 vorgesehen ist. An den mit der Nabe 39 verbundenen Trommelboden 27 schließt sich ein ebenfalls konischer Trommelmantel 28 mit einem Ausfallflansch 29 an. Auch in die untere Schleudertrommel ist eine Waschvorrichtung 31 eingeführt. Der aus der oberen Schleudertrommel 15 ausgeschleuderte Zucker wird über eine Vorrichtung 23 im Bereich des Ausfallflansches 21 mit einer Einmaischflüssigkeit, beispielsweise einem Sirup mit höherer Reinheit beaufschlagt und eingemaischt. Die so im Kanal 4 eingemaischte Zuckermasse gelangt über eine Leitung 6 in die Beschleunigervorrichtung 34 der unteren Schleudertrommel 26. Auch hier wandert die Zuckerschicht über die Innenseite des Trommelmantels 28 und wird dabei mittels einer Waschvorrichtung 31 gewaschen. Der ausgeschleuderte Zucker gelangt somit über den Ausfallflansch 29 in einen Ringraum 35. Der abgeschleuderte Sirup wird an der Innenseite eines Zylinderbleches 5 aufgefangen und in einem von einem weiteren Ringblech 8 gebildeten Ringraum 7 gesammelt und über eine Öffnung 37 und eine Leitung 32 und/oder 10 abgeführt. Der aus der unteren Schleudertrommel 26 ausgetragene Zucker kann trocken ausgetragen werden und wird in diesem Falle von der Innenwand des Gehäuses 1 aufgefangen und einem Zuckerausfallkanal 33 zugeführt. Der aus der unteren Schleudertrommel 26 ausgetragene Zukker kann auch eingemaischt werden. Die zum Einmaischen und Auflösen erforderlichen Leitungen zum Zuführen der entsprechenden Flüssigkeiten sind nicht dargestellt, weil diese Einrichtungen an sich bekannt sind. Sowohl der eingemaischte als auch der aufgelöste Zucker werden über entsprechende, nicht dargestellte Einrichtungen über den Kanal 33 abgezogen.

Das Wesen der Erfindung ist darin zu sehen, daß auf kleinstem Grundflächenraum eine Füllmasse zweimal geschleudert und zwischen den einzelnen Schleudervorgängen eingemaischt werden kann, wobei die Überleitung des vorgeschleuderten und eingemaischten Zuckers automatisch über mechanische Einrichtungen erfolgt. Aufgabengemäß werden bei der vorgeschlagenen Lösung Unwuchten mit all ihren nachteiligen Folgen durch die neuartige Anordnung von Antrieb, Trommeln und Lager vermieden. Die pendelnd aufgehängten Doppeltrommeln arbeiten als sich selbst stabilisierender Kreisel. Unwuchten durch ungleich verteiltes Schleudergut (Füllmasse) werden durch Auswandern der Zentrifugenachse kompensiert. Die Zentrifuge läuft ruhiger als Zentrifugen mit Schleudertrommeln, die zwangsgeführt sind.

Die Zuführung der in der oberen Trommel abgeschleuderten und mit Flüssigkeit eingemaischten Kristalle über einen ein- oder mehrgängigen geraden oder spiralförmigen Kanal zum Beschleunigertopf der unteren Trommel gewährleistet eine Siebschleuderkontrolle mittels Stroboskop während der Produktion. Dies ist besonders vorteilhaft, da hierdurch das Fließverhalten beobachtet und durch eine entsprechende Regelung der Zugabe von Sirup günstig beeinflußt werden kann. Damit wird eine gleichmäßige und bessere Qualität des Endproduktes erreicht.

Ein weiterer Vorteil der Erfindung besteht darin, daß der Austausch von beschädigten Decksieben in der unteren Trommel bei dieser Ausführung ohne Demontage der Zentrifuge möglich ist. Die Stillstandzeiten und damit verbundener Produktionsausfall werden auf ein Minimum reduziert.

Ein weiter nicht zu übersehender Vorteil der Erfindung ist darin zu sehen, daß durch den freien Austausch der rotierenden Luftmassen von der oberen und unteren Trommel und umgekehrt Energie eingespart werden kann gegenüber einer Anordnung der Trommeln in getrennten Räumen.

## Patentansprüche

1. Kontinuierlich arbeitende Siebzentrifuge, insbesondere Zuckerzentrifuge mit zwei übereinander angeordneten und miteinander verbundenen, jeweils mit einem Ausfallflansch (21, 29) versehenen Schleudertrommeln (15, 26), von denen jede mit einer um eine vertikale Achse umlaufenden und angetriebenen Zentrifugenwelle (9) verbunden ist, wobei die beiden Schleudertrommeln (15, 26) in einem gemeinsamen Gehäuse (1) untergebracht, mit Abstand übereinander angeordnet und über ein zentrales Distanzrohr (30) miteinander verbunden sind, das mit seinem oberen Ende an der Unterseite des Trommelbodens (17) der oberen Trommel (15) und mit seinem unteren Ende am Trommelboden (27) der unteren Trommel (26) befestigt ist, wobei dem Ausfallflansch (21) der oberen Schleudertrommel (15) eine Vorrichtung (23) zum Zuführen einer Einmaischflüssigkeit zugeordnet ist und an der unteren Schleudertrommel (26) eine Beschleunigungsvorrichtung (34) vorgesehen ist, dadurch gekennzeichnet, daß die beiden Schleudertrommeln (15, 26) von oben angetrieben sind, daß die obere Schleudertrommel (15) von einem wendelförmigen, ein- oder mehrgängigen, oben offenen Kanal (4) umgeben ist, daß sich im unteren Bereich des Kanals (4) eine Abführleitung (6) anschließt, die über eine lotrechte Leitung (11) in die Beschleunigungsvorrichtung (34) der unteren Schleudertrommel (26) hineinreicht, und daß zwischen dem Trommelmantel (28) der unteren Schleudertrommel (26) und einer im unteren Teil des Zentrifugengehäuses (1) vorgesehenen, die untere Schleudertrommel (26) umgebenden Zylinderwand (5) eine weitere, mit der Zylinderwand (5) einen Ringraum (7) bildende Ringwand (8) vorgesehen ist und der Ringraum (7) mit einer Abführleitung (32 und/oder 10) in Verbindung steht.

## Claims

1. A continuously operating sifting centrifuge, in particular a sugar centrifuge, comprising two centrifuge drums (15, 26) which are arranged one above the other and which are connected to each other and which are each provided with a discharge flange (21, 29) and each of which is connected to a centrifuge shaft (9) which is driven and rotates about a vertical axis, wherein the two centrifuge drums (15, 26) are disposed in a common housing (1), arranged at a spacing one above the other and connected to each other by way of a central spacer tube (30) which is fixed with its upper end to the underside of the drum bottom (17) of the upper drum (15) and with its lower end to the drum bottom (27) of the lower drum (26), wherein associated with the discharge flange (21) of the upper centrifuge drum (15) is a means (23) for supplying a mashing liquid and provided at the lower centrifuge drum (26) is an accelerating means (34), characterised in that the two centrifuge drums (15, 26) are driven from above, that the upper centrifuge drum (15) is surrounded by a helical, single- or multiple-run, upwardly open passage (4), that connected to the passage (4) in the lower region is a discharge conduit (6) which extends by way of a perpendicular conduit (11) into the accelerating means (34) of the lower centrifuge drum (26), and that provided between the drum casing (28) of the lower centrifuge drum (26) and a cylindrical wall (5) which is provided in the lower part of the centrifuge housing (1) and which surrounds the lower centrifuge drum (26) is a further annular wall (8) which with the cylindrical wall (5) forms an annular space (7) and the annular space (7) is in communication with a discharge conduit (32 and/or 10).

## Revendications

1. Centrifugeuse à bols perforés travaillant en continu, -destinée notamment à la centrifugation du sucre, avec deux bols (15, 26), disposés l'un au-dessus de l'autre et reliés l'un à l'autre, chacun étant pourvu d'une collerette de décharge (21, 29), bols dont chacun est relié à un arbre de centrifugeuse (9), entraîné et tournant autour d'un axe vertical, les deux bols (15, 26) étant logés dans un carter commun (1), disposés à une certaine distance l'un au-dessus de l'autre et reliés l'un à l'autre à l'aide d'un tube d'écartement central (30), lequel par son extrémité supérieure est fixé au côté inférieur du fond (17) du bol supérieur (15) et, par son extrémité inférieure, est fixé au fond (27) du bol inférieur (26), la collerette de décharge (21) du bol supérieur (15) étant pourvue d'un dispositif (23), destiné à amener un liquide de malaxage, un dispositif d'accélération (34) étant prévu au niveau du bol inférieur (26), caractérisée en ce que les deux bols (15, 26) sont entraînés par le haut ; que le bol supérieur (15) est entouré d'une gaine (4), hélicoïdale, à pas simple ou multiple, ouverte vers le haut ; que la zone inférieure de la gaine (4) se poursuit par une conduite d'évacuation (6), qui par l'intermédiaire d'une conduite verticale (11) arrive dans le dispositif d'accélération (34) du bol inférieur (26); et que, entre l'enveloppe (28) du bol inférieur (26) et une paroi cylindrique (5) prévue dans la partie inférieure du carter de centrifugeuse (1) et entourant le bol inférieur (26), on prévoit une autre paroi annulaire (8), formant avec la paroi cylindrique (5) un espace annulaire (7), l'espace annulaire (7) étant relié à une conduite d'êvacuation (32 et/ou 10).
